# FASCICULE DE BREVET EUROPEEN

(11) **EP 2 625 115 B1**
(45) Date de publication et mention de la délivrance du brevet: **13.08.2014**
(21) Numéro de dépôt: 11764745.3
(22) Date de dépôt: 05.10.2011
(51) Int. Cl.: B65D 55/06

(54) **MUSELET D'INVIOLABILITÉ**
MANIPULATIONSSICHERE DRAHTKAPPE
TAMPERPROOF WIRE CAP

(30) Priorité: 05.10.2010 FR 1003928
(43) Date de publication de la demande: 14.08.2013
(73) Titulaire: Les Bouchages Delage, 16130 Gensac la Pallue (FR); Desveaux, Gérard, 95240 Corneilles-en-Parisis (FR)
(72) Inventeur: DESVEAUX, Gérard, F-95240 Corneilles-en-Parisis (FR)
(74) Mandataire: Coquel, Jean-Marc
(86) Numéro de dépôt international: PCT/EP2011/067413
(87) Numéro de publication internationale: WO 2012/045789

(56) Documents cités:
- WO-A1-2006/033124
- WO-A1-2009/032038
- WO-A1-2009/063526
- WO-A2-2010/055449
- FR-A- 1 226 132
- US-B1- 6 631 629

## Description

L'invention se rattache principalement au secteur technique des emballages et à leur inviolabilité avant premier emploi (exemple : une bouteille et son bouchon).

On connaît de nombreux emballages dont l'inviolabilité avant premier emploi est indispensable sur le marché de la distribution. Elle garantie au consommateur l'origine, l'intégrité et l'authenticité du produit acheté.

Traditionnellement cette fonction d'inviolabilité est assurée par un manchon rétractable réalisé en film mince enserrant deux ou plusieurs parties de l'emballage primaire.

Mais cette protection est très aisément copiable et remplaçable à l'identique par les fraudeurs.

L'autre solution est un accessoire spécifique détachable en plastique, intégrant l'emballage primaire.

Mais la nécessité esthétique voulue pour celui-ci après ouverture, se trouve définitivement dénaturée visuellement par des composants techniques résiduels. Parfois ce témoin n'est pas apparent et donc pas contrôlable. Il est en outre connu du document WO2009/063526 un dispositif selon le préambule de la revendication 1.

Le but recherché selon l'invention est donc de remédier à ces inconvénients.

Selon une première caractéristique, le dispositif qui assure l'inviolabilité jusqu'au premier emploi, comprend une première sangle verticale en forme d'anse à quatre bras munis chacun d'une crémaillère; sur laquelle est positionnée horizontalement à l'extérieur à 90° et à hauteur voulue, une seconde sangle en forme de collier auto serrant, le tout formant un muselet visible. Par le serrage complet de ce collier horizontal, on emprisonne fortement l'emballage primaire de manière irréversible et on assure efficacement l'inviolabilité jusqu'au premier emploi. L'ouverture complète se fait en tirant sur une languette détachable située en bas du muselet. L'emballage primaire retrouve ainsi son apparence et son esthétique originelle.

De manière plus générale, le dispositif visible permettant de garantir l'inviolabilité avant premier emploi d'un récipient obturé par un bouchon, comprend:
- une cage, encore appelée sangle verticale, comprenant au moins deux bras reliés à une de leurs extrémités à un chapeau destiné à couvrir au moins partiellement ledit bouchon, au moins deux desdits bras étant destinés à être placés diamétralement à l'opposé l'un de l'autre par rapport audit bouchon et comprenant des moyens de réception d'un collier de serrage,
- ledit collier comportant des crans formant une première crémaillère et une agrafe, ladite agrafe comportant d'une part des dents d'accrochage anti-retour et d'autre part un logement pour assurer la mise en contact de cette première crémaillère avec lesdites dents d'accrochage anti-retour, lorsque ladite première crémaillère est engagée dans ladite agrafe, cette mise en contact entraînant le blocage en position dudit collier dans le sens du desserrage de ce collier,
- lesdits moyens de réception comportant des deuxièmes crémaillères, au moins une portion dudit collier présente une section dont la forme telle qu'en U, coopère avec lesdites deuxièmes crémaillères pour autoriser un positionnement à hauteur voulue dudit collier,
- ledit collier comportant une languette de libération pour assurer la destruction volontaire du collier et la libération de la cage.

Dans différents modes de réalisation particuliers de ce dispositif, chacun ayant ses avantages particuliers et susceptibles de nombreuses combinaisons techniques possibles:
- le principe de deux pièces complémentaires en plastique pré assemblées, activer simultanément sous l'effet du serrage complet du collier, peut emprisonner l'emballage primaire définitivement,
- le principe de crémaillère auto réglable sur les deux pièces peut permettre l'adaptation aux dimensions et formes d'emballages primaires très variés,
- les crans anti-retour de la crémaillère positionnés à l'intérieur du collier peuvent guider et permettre son enroulement sous lui même et le rendre inaccessible,
- la languette détachable peut par un seul geste de bas en haut désolidariser définitivement le collier sans laisser de résidus du muselet sur l'emballage primaire,
- ledit collier et ladite sangle verticale sont d'un seul tenant en matière plastique,

On entend par "un seul tenant" que ce collier ou cette sangle verticale sont d'une seule pièce et ne résultent pas de l'assemblage de pièces initialement distinctes.
- ledit collier comporte au moins une zone d'amoindrissement au niveau de ladite languette détachable pour faciliter sa rupture,

A titre purement illustratif, le collier de serrage comporte deux zones d'amoindrissement placées de part et d'autre de la languette de sorte que celle-ci puisse être entièrement désolidarisée du collier provoquant la rupture de celui-ci.
- ladite crémaillère anti-retour femelle est formée par une agrafe comportant d'une part des dents d'accrochage anti-retour et d'autre part un logement pour assurer la mise en contact de ladite crémaillère anti-retour mâle avec lesdites dents d'accrochage anti-retour, lorsque ladite crémaillère anti-retour mâle est engagée dans ladite agrafe,
- lesdits bras de ladite première sangle verticale sont reliés à un chapeau par des portions courbes facilitant la flexion desdits bras par rapport audit chapeau,
- les extrémités libres d'au moins certains desdits bras sont planes ou comprennent des logements destinés à recevoir et maintenir un collier,

Avantageusement, les extrémités libres d'au moins certains desdits bras comportant des logements pour recevoir et maintenir ledit collier, lesdits logements sont formés par des oeillets ou des portions recourbées desdits bras.

L'invention concerne encore un récipient comportant une ouverture obturée par un bouchon. Selon l'invention, ce récipient est pourvu d'un dispositif tel que décrit précédemment pour garantir l'origine et l'intégrité du contenu du récipient.

A titre purement illustratif, ce récipient peut être un flacon, une fiole, une carafe, une bouteille, ou tout autre contenant à col ou goulot destiné à recevoir un liquide tel qu'un liquide alimentaire, un parfum ou autre.

Dans différents modes de réalisation possibles de ce dispositif, l'invention sera décrite plus en détails en référence aux dessins annexés dans lesquels :
- la figure 1 montre une bouteille équipée d'un muselet permettant de garantir l'inviolabilité avant premier emploi de celle-ci selon un premier mode de réalisation de l'invention ;
- la figure 2 montre une vue en perspective du muselet de la figure 1 ;
- la figure 3 est une vue partielle d'un flacon obturé par un bouchon, ce flacon étant équipé d'un muselet permettant de garantir l'inviolabilité avant premier emploi de ce flacon selon un deuxième mode de réalisation de l'invention ;
- la figure 4 montre la sangle verticale du muselet de la figure 3, la fig. 4a) étant une vue de dessus de cette sangle verticale et la fig. 4b) étant une vue en coupe de cette sangle ;
- la figure 5 montre le collier du muselet de la figure 3, la fig. 5a) étant une vue de face de ce collier, la fig. 5b) étant une vue partielle et élargie de la fig. 5a) montrant en détail la languette détachable, la zone d'amoindrissement et l'agrafe, la fig. 5c) étant une vue de dessus en coupe de ce collier et la fig. 5d) étant une vue partielle et élargie de la fig. 5c) montrant en plus en détail la crémaillère ;

Les Figures 1 et 2 montrent un muselet permettant de garantir l'inviolabilité avant premier emploi d'une bouteille obturée par un bouchon selon un premier mode de réalisation de l'invention.

En référence à ces dessins, le muselet doit être posé préalablement sur le dessus de l'emballage primaire, et recouvrir les deux éléments à réunir (exemple : bouchon + bouteille).

Le collier doit se trouver positionné en hauteur de manière à être obligatoirement sous la partie en saillie de l'élément inférieur de l'emballage primaire à réunir, afin d'assurer le blocage et empêcher l'enlèvement vertical du muselet une fois serré.

Le muselet comporte deux pièces pré assemblées. L'une est une sangle verticale 1 à quatre bras en forme d'anse 11 comportant sur chacun d'eux des crans anti-retour empêchant tout mouvement d'enlèvement vers le haut 3 et une butée pour le bas. L'autre est un collier horizontal 2 pré positionné à 90° sur les quatre bras de la première sangle. Son positionnement en hauteur aura été pré déterminé selon les dimensions de l'emballage primaire. Le serrage du muselet est effectué par une poussée horizontale sur les deux cotés du collier 2 qui agit solidairement sur la sangle verticale 1 jusqu'en butée et assure un serrage progressif, complet et irréversible du muselet sur l'emballage primaire.

Pour cela, on utilisera pour les deux pièces 1, 2 une matière plastique adaptée qui permet à l'ensemble de se tendre et de se plaquer tangentiellement à l'emballage sous l'effet du serrage du collier 2 et d'en épouser les formes. La présence de la crémaillère mâle 4 et femelle 6, 8 à l'intérieur du collier 2, permet de guider l'enroulement de son extrémité sous lui-même et ne laisser aucune partie accessible ou apparente, pour une éventuelle tentative de desserrage mal intentionnée.

La languette détachable 3 intégrée à la partie basse du collier 2 permet l'ouverture définitive et irréversible pour la destruction du muselet.

Le muselet selon l'invention est particulièrement destiné à l'inviolabilité avant premier emploi des bouteilles, flacons, boites et carafes et leur bouchage.

Les figures 3 à 5 montrent une vue partielle d'un flacon obturé par un bouchon, ce flacon étant équipé d'un muselet permettant de garantir l'inviolabilité avant premier emploi de ce flacon selon un deuxième mode de réalisation de l'invention.

Ce muselet comporte une cage 100, encore appelée sangle verticale, comprenant quatre bras 101 reliés à une de leurs extrémités à un chapeau 102 destiné à couvrir le bouchon 104 d'un flacon 103.

Une fois cette cage 100 placée en position pour coiffer le bouchon 104, les bras 101 sont placés de part et d'autre de ce bouchon en présentant sur une partie de leur face placée vers l'extérieur du bouchon, une crémaillère 105.

Ces crémaillères 105 placées aux extrémités libres des bras 101 de la cage 100 autorisent le positionnement à hauteur voulue par l'opérateur d'un collier de serrage 106.

Chaque bras 101 est relié au chapeau 102 par des portions courbes 107 facilitant la flexion de ces bras 101 par rapport au chapeau 102. Ainsi, la cage 100 peut être stockée avec ses bras 101 placés horizontalement pour réduire l'encombrement.

De plus, chaque bras 101 a une forme permettant d'épouser les profils du bouchon 104 et du col du flacon 103 de manière à épouser ces profils lorsque le collier de serrage est serré. On s'assure ainsi du parfait blocage du bouchon sur le flacon.

Le collier de serrage 106 comporte une languette 108 présentant sur sa face destinée à être placée en vis-à-vis du col du flacon 103, des crans 109 formant une autre crémaillère et une agrafe 110.

Cette agrafe 110 comporte d'une part des dents d'accrochage anti-retour 111 et d'autre part un logement 112 pour assurer la mise en contact de cette autre crémaillère avec lesdites dents d'accrochage anti-retour 111 lorsque la crémaillère de la languette 108 est engagée dans ladite agrafe 110. Cette mise en contact de la crémaillère de la languette 108 et des dents d'accrochage 111 entraîne le blocage en position du collier dans lé sens du desserrage de celui-ci.

Le collier de serrage 106 comporte encore une languette de libération 113 pour assurer la destruction volontaire du collier et la libération de la cage 100 libérant de ce fait l'accès au bouchon en vue de son éventuel retrait. Le collier de serrage 106 présente également une zone d'amoindrissement 114 formée par un mince pontage reliant deux portions du collier et facilitant la rupture du collier lorsque l'opérateur tire sur la languette de libération 113.

La languette de libération 113 comporte un relief de surface 115 sur au moins une de ses faces pour faciliter sa préhension. Ici, ce relief de surface 115 est constitué par des saillies alignées entre elles et placées sur la face externe de la languette 113 tandis que la face interne de cette languette 113 présent une forme concave pour faciliter le positionnement du doigt de l'opérateur en vue de sa préhension.

## Revendications

1. Dispositif visible permettant de garantir l'inviolabilité avant premier emploi d'un emballage primaire, ledit dispositif comportant une première sangle verticale (1) à quatre bras sur laquelle est pré positionné horizontalement à 90° et à hauteur voulue, un collier mobile (2) muni à l'intérieur d'une crémaillère anti-retour mâle (4) et femelle (6) et
lorsqu'on serre concentriquement le collier (2) à son maximum, le dispositif (1, 2) se tend et se plaque simultanément sur l'emballage primaire en l'emprisonnant de manière irréversible, **caractérisé en ce que** chacun des quatre bras est muni d'une crémaillère orientée (3) et **en ce que** la destruction volontaire du dispositif est assurée par une languette détachable (7, 10).

2. Dispositif selon la revendication 1, **caractérisé en ce que** la crémaillère anti-retour (4, 6) du collier (2) se situe à l'intérieur de celui-ci, et guide au serrage naturellement l'extrémité (5) du collier sous lui même, la rendant donc inaccessible.

3. Dispositif selon la revendication 1, **caractérisé par** l'adaptation dimensionnelle de l'ensemble (1, 2), qui se tend et se plaque simultanément sur l'emballage primaire lorsqu'on effectue un serrage concentrique du collier (2) à son maximum.

4. Dispositif selon la revendication 1, **caractérisé par** la destruction complète du dispositif lorsqu'on actionne la languette détachable (7, 10), libérant ainsi l'emballage primaire sans y laisser de marque ou trace résiduelles.

5. Dispositif selon l'une quelconque des revendications 1 à 4, **caractérisé en ce que** ledit collier (2) et ladite sangle verticale (1) sont d'un seul tenant en matière plastique.

6. Dispositif selon l'une quelconque des revendications 1 à 5, **caractérisé en ce que** ledit collier (2) comporte au moins une zone d'amoindrissement au niveau de ladite languette détachable pour faciliter sa rupture (7, 10).

7. Dispositif selon l'une quelconque des revendications 1 à 6, caractérisé en que ladite languette détachable (7, 10) comporte un relief de surface sur au moins une de ses faces pour faciliter sa préhension.

8. Dispositif selon l'une quelconque des revendications 1 à 7, **caractérisé en ce que** ladite crémaillère anti-retour femelle est formée par une agrafe comportant d'une part des dents d'accrochage anti-retour et d'autre part un logement pour assurer la mise en contact de ladite crémaillère anti-retour mâle avec lesdites dents d'accrochage anti-retour, lorsque ladite crémaillère anti-retour mâle est engagée dans ladite agrafe.

9. Dispositif selon l'une quelconque des revendications 1 à 8, **caractérisé en ce que** lesdits bras de ladite première sangle verticale sont reliés à un chapeau (102) par des portions courbes (107) facilitant la flexion desdits bras par rapport audit chapeau.

10. Dispositif selon l'une quelconque des revendications 1 à 9, **caractérisé en ce que** les extrémités libres d'au moins certains desdits bras sont planes ou comprennent des logements destinés à recevoir et maintenir un collier (2).

11. Récipient comportant une ouverture obturée par un bouchon, **caractérisé en ce qu'**il est pourvu d'un dispositif selon l'une quelconque des revendications 1 à 10 pour garantir l'origine et l'intégrité du contenu du récipient.

## Patentansprüche

1. Sichtbare Vorrichtung, die die Originalitätssicherung einer Primärverpackung gestattet, wobei die Vorrichtung einen ersten vertikalen Gurt (1) mit vier Armen umfasst, an dem eine bewegliche Schelle (2) bei 90° horizontal und auf einer gewünschten Höhe vorpositioniert ist, in deren Inneren eine männliche (4) und eine weibliche (6) Sperrzahnstange angeordnet sind, und sich die Vorrichtung (1, 2) spannt und gleichzeitig an die Primärverpackung andrückt, indem sie sie irreversibel umgreift, wenn man die Schelle (2) konzentrisch bis zu ihrem Maximum festzieht, **dadurch gekennzeichnet, dass** jeder der vier Arme mit einer ausgerichteten Zahnstange (3) versehen ist und dass die absichtliche Zerstörung der Vorrichtung durch eine abtrennbare Zunge (7, 10) gewährleistet ist.

2. Vorrichtung nach Anspruch 1, **dadurch gekennzeichnet, dass** sich die Sperrzahnstange (4, 6) der Schelle (2) in deren Inneren befindet und das Ende (5) der Schelle beim Festziehen naturgemäß unter sich selbst führt und es somit unzugänglich macht.

3. Vorrichtung nach Anspruch 1, **gekennzeichnet durch** die abmessungsmäßige Anpassung der Anordnung (1, 2), die sich spannt und gleichzeitig an die Primärverpackung andrückt, wenn man die Schelle (2) konzentrisch bis zu ihrem Maximum festzieht.

4. Vorrichtung nach Anspruch 1, **gekennzeichnet durch** die vollständige Zerstörung der Vorrichtung, wenn man die abtrennbare Zunge (7, 10) betätigt, wodurch so die Primärverpackung freigegeben wird, ohne dass eine Restmarkierung oder -spur zurückbleibt.

5. Vorrichtung nach einem der Ansprüche 1 bis 4, **dadurch gekennzeichnet, dass** die Schelle (2) und der vertikale Gurt (1) als Ganzes aus Kunststoff sind.

6. Vorrichtung nach einem der Ansprüche 1 bis 5, **dadurch gekennzeichnet, dass** die Schelle (2) auf der Höhe der abtrennbaren Zunge mindestens eine Einschnürungszone umfasst, um deren Reißen (7, 10) zu erleichtern.

7. Vorrichtung nach einem der Ansprüche 1 bis 6, **dadurch gekennzeichnet, dass** die abtrennbare Zunge (7, 10) an mindestens einer ihrer Flächen ein Oberflächenrelief umfasst, um ihr Ergreifen zu erleichtern.

8. Vorrichtung nach einem der Ansprüche 1 bis 7, **dadurch gekennzeichnet, dass** die weibliche Sperrzahnstange durch eine Klammer gebildet ist, die einerseits Sperreingriffszähne und andererseits eine Aufnahme umfasst, um zu gewährleisten, dass die männliche Sperrzahnstange mit den Sperreingriffszähnen in Kontakt gebracht wird, wenn die männliche Sperrzahnstange in der Klammer in Eingriff steht.

9. Vorrichtung nach einem der Ansprüche 1 bis 8, **dadurch gekennzeichnet, dass** die Arme des ersten vertikalen Gurts über gekrümmte Abschnitte (107) mit einer Kappe (102) verbunden sind, die das Biegen der Arme bezüglich der Kappe erleichtern.

10. Vorrichtung nach einem der Ansprüche 1 bis 9, **dadurch gekennzeichnet, dass** die freien Enden mindestens gewisser der Arme eben sind oder Aufnahmen umfassen, die zum Aufnehmen und Halten einer Schelle (2) bestimmt sind.

11. Behälter, umfassend eine von einem Stopfen verschlossene Öffnung, **dadurch gekennzeichnet, dass** er mit einer Vorrichtung nach einem der Ansprüche 1 bis 10 versehen ist, um die Originalität und Unversehrtheit des Inhalts des Behälters zu garantieren.

## Claims

1. Visible device for guaranteeing that a primary packaging has not been tampered with before first use, the said device comprising a first vertical strap (1) with four arms on which a movable collar (2) provided on the inside with a male (4) and female (6) non-return rack is prepositioned horizontally at 90° and at a desired height, and when the collar (2) is concentrically tightened to the fullest extent thereof, the device (1, 2) is tensioned and pressed simultaneously against the primary packaging while irreversibly confining it, **characterized in that** each of the four arms is provided with an oriented rack (3) and **in that** the deliberate destruction of the device is ensured by a detachable tab (7, 10).

2. Device according to Claim 1, **characterized in that** the non-return rack (4, 6) of the collar (2) is situated inside the latter, and naturally guides the end (5) of the collar below itself during tightening, therefore making this end inaccessible.

3. Device according to Claim 1, **characterized by** the dimensional adaptation of the assembly (1, 2), which is tensioned and pressed simultaneously against the primary packaging when the collar (2) is concentrically tightened to the full extent thereof.

4. Device according to Claim 1, **characterized by** the complete destruction of the device when the detachable tab (7, 10) is actuated, thus releasing the primary packaging without leaving a residual mark or trace thereon.

5. Device according to any one of Claims 1 to 4, **characterized in that** the said collar (2) and the said vertical strap (1) are made in one piece from plastic.

6. Device according to any one of Claims 1 to 5, **characterized in that** the said collar (2) comprises at least one weakening zone at the said detachable tab in order to facilitate the rupture thereof (7, 10).

7. Device according to any one of Claims 1 to 6, **characterized in that** the said detachable tab (7, 10) comprises a surface relief on at least one of its faces in order to facilitate the gripping thereof.

8. Device according to any one of Claims 1 to 7, **characterized in that** the said female non-return rack is formed by a clamp comprising, on the one hand, non-return catching teeth and, on the other hand, a housing for bringing into contact the said male non-return rack with the said non-return catching teeth when the said male non-return rack is engaged in the said clamp.

9. Device according to any one of Claims 1 to 8, **characterized in that** the said arms of the said first vertical strap are connected to a cap (102) by curved portions (107) facilitating the bending of the said arms with respect to the said cap.

10. Device according to any one of Claims 1 to 9, **characterized in that** the free ends of at least certain of the said arms are planar or comprise housings intended to receive and retain a collar (2).

11. Container comprising an opening closed off by a stopper, **characterized in that** it is provided with a device according to any one of Claims 1 to 10 in order to guarantee the origin and the integrity of the contents of the container.
